# EUROPÄISCHE PATENTSCHRIFT

(11) **EP 1 099 481 B1**
(45) Veröffentlichungstag und Bekanntmachung des Hinweises auf die Patenterteilung: **10.09.2003**
(21) Anmeldenummer: 00124420.1
(22) Anmeldetag: 08.11.2000
(51) Int. Cl.: B02C 18/16, B02C 18/14

(54) **Zerkleinerungsmaschine**
Comminuting machine
Machine de broyage

(30) Priorität: 13.11.1999 DE 29919968 U
(43) Veröffentlichungstag der Anmeldung: 16.05.2001
(73) Patentinhaber: Becker, Udo, 58706 Menden (DE); Plahuta, Igor, 58708 Menden (DE)
(72) Erfinder: Becker, Udo, 58706 Menden (DE); Plahuta, Igor, 58708 Menden (DE)
(74) Vertreter: Schröter & Haverkamp

(56) Entgegenhaltungen:
- EP-A- 0 667 187
- WO-A-89/01364
- FR-A- 2 731 165

## Beschreibung

Die Erfindung betrifft eine Zerkleinerungsmaschine arbeitend nach dem Prinzip des Scherschneidens. Insbesondere betrifft die Erfindung eine Zerkleinerungsmaschine mit zumindest einer in einem ausgesteiften Schneidwerksrahmen gelagerten, eine Vielzahl von Schneidscheiben tragenden, motorisch angetriebenen Schneidwelle, deren Schneidscheiben zum Zerkleinern eines Gutes mit einem weiteren Werkzeug zusammenwirken, wobei der Schneidwerksrahmen im wesentlichen aus zwei gegenüberliegenden, sich parallel zur Schneidwelle erstreckenden Seitenteilen und zwei, die Seitenteile miteinander verbindenden Stimteilen besteht.

Derartige Zerkleinerungsmaschinen werden vielfach zum Recyclen von Rohstoffen eingesetzt, wobei eine Vielzahl unterschiedlicher Produkte mit derartigen Zerkleinerungsmaschinen zerkleinert werden, wie beispielsweise Blechteile, Reifen oder auch Kühlschränke, nur um einige zu nennen. Eine solche vorbekannte Zerkleinerungsmaschine besteht aus einem sehr stabil ausgebildeten, verwindungssteifen Schneidwerksrahmen, in dessen Stirnseiten zumindest eine, beispielsweise elektromotorisch angetriebene Schneidwelle gelagert ist. Die Schneidwelle trägt eine Vielzahl von Schneidscheiben, die zumeist eine Vielzahl von Schneidköpfen tragen. Die Schneidscheiben sind beabstandet voneinander angeordnet und wirken mit einem weiteren Werkzeug zusammen, wobei als weiteres Werkzeug ein feststehender Abstreifer oder auch eine gegensinnig zu der Schneidwelle rotierende zweite Schneidwelle mit Schneidscheiben vorgesehen sein kann. Der Schnittspalt zwischen den Schneidscheiben oder auch zwischen einer Schneidscheibe und dem Abstreifer darf nur wenige 1/10 mm betragen, um das gewünschte Schneidergebnis zu erzielen. Zur Gewährleistung einer bestimmungsgemäßen Rotation der Schneidwellen, ohne daß sich die gegeneinander rotierenden Schneidscheiben beeinträchtigen, ist der Schneidwerksrahmen entsprechend stabil und verwindungssteif ausgelegt, damit auch bei einer Zerkleinerung von sehr hartem oder zähem Gut keine Verwindungen am Schneidwerksrahmen auftreten, die den Schnittspalt zwischen den Schneidscheiben verändern würden.

Bei einer vorbekannten Zerkleinerungsmaschine sind die beiden gegensinnig angetriebenen Schneidwellen in den beiden gegenüberliegenden Stirnteilen des Schneidwerksrahmens gelagert. Die Stimteile selbst sind zweigeteilt und durch ein unteres Stimteilelement und ein oberes Stimteilelement gebildet. Diese Zweiteilung ist vorgesehen, damit durch eine Demontage des oberen Stirnteilelementes die Schneidwelle aus dem Schneidwerksrahmen herausgehoben werden kann. Die Stirnteilelemente selbst sind zwischen den Endbereichen der beiden gegenüber liegenden Seitenteile gehalten. Eine Befestigung der Stirnteilelemente an den Seitenteilen erfolgt durch Befestigungsschrauben, die die Seitenteile durchgreifen und seitlich in die Schmalseiten der Stirnteilelemente eingreifen. Sind die Seitenteile mit allen vier Stimteilelementen verschraubt, ist der Schneidwerksrahmen bei dieser vorbekannten Zerkleinerungsmaschine gebildet. Mit den Befestigungsschrauben erfolgt neben anderen Mitteln unter anderem auch durch eine Verspannen der Seitenelemente miteinander eine notwendige Justage und Einrichtung des Schneidwerksrahmens, um einen bestimmungsgemäßen Lauf der Schneidscheiben durch entsprechendes Einrichten des Schnittspaltes gewährleisten zu können.

In zeitlichen Intervallen müssen die Schneidscheiben aufgrund ihres Verschleißes ausgetauscht werden. Um die Zeit der Nichtbenutzung einer solchen Zerkleinerungsmaschine bei einem Austausch der Schneidscheiben möglichst gering zu halten, wird bei dieser vorbekannten Zerkleinerungsmaschine die gesamte Schneidwelle aus dem Schneidwerksrahmen herausgenommen und gegen eine andere mit neuen Schneidscheiben ausgetauscht. Zu diesem Zweck müssen die Befestigungsschrauben der beiden Stirnteilelemente gelöst und diejenigen des oberen Stirnteilelements vollständig herausgenommen, damit dieses von dem Schneidwerksrahmen entfernt werden kann. Dies hat jedoch eine Dejustage des Schneidwerksrahmens zur Folge. Auch wenn ein Austausch einer Schneidwelle gegen eine neue bei dieser Zerkleinerungsmaschine in kurzer Zeit durchgeführt werden kann, stellt sich als Nachteil dar, daß bei jedem neuen Einbau einer Schneidwelle der Schneidwerksrahmen neu eingerichtet und justiert werden muß. Dies kann mehrere Tage in Anspruch nehmen.

Aus der EP 0 667 187 B1 ist eine weitere Zerkleinerungsmaschine bekannt geworden, bei der der Schneidwerksrahmen aus zwei Seitenteilen und zwei einteiligen Stirnteilen besteht. Die Lager der beiden Schneidwellen sind außerhalb des Schneidwerksrahmens angeordnet. Die Lager sind zweigeteilt aufgebaut, so daß nach Entfernen der oberen Lagerplatte die Schneidwelle aus dem Lager herausgehoben werden kann. Die beiden Stirnteile des Schneidwerksrahmens weisen langlochartige Ausnehmungen auf, durch die die Schneidwellen abgedichtet geführt sind. Die oberseitige Halterung der Dichtungen ist durch jeweils eine außenseitig am Stirnteil befestigte Lochplatte realisiert. Bei einer Demontage der Schneidwellen braucht bei dieser vorbekannten Zerkleinerungsmaschine durch die einteilige Ausgestaltung der Stirnteile der Schneidwerksrahmen nicht dejustiert zu werden. Folglich kann ein Austausch der Schneidwellen wesentlich rascher erfolgen, verglichen mit dem zuvor geschilderten Stand der Technik.

Nachteilig bei der Zerkleinerungsmaschine gemäß EP 0 667 187 B1 ist jedoch, daß außerhalb der Schneidwerkrahmens befindliche Lager - sogenannte externe Lager - zum Lagern der Schneidwellen vorgesehen sind. Insbesondere bei der Montage einer solchen Zerkleinerungsmaschine muß daher nicht nur der Schneidwerksrahmen justiert werden, sondern zusätzlich die beiden externen Lager, was einen nicht unerheblichen Montagemehraufwand zur Folge hat. Überdies ist ein Auswechseln der Schneidwellen infolge der zahlreichen zu lösenden Verbindungen aufwendig.

Ausgehend von diesem diskutierten Stand der Technik liegt der Erfindung daher die Aufgabe zugrunde, eine Zerkleinerungsmaschine der eingangs genannten gattungsgemäßen Art dergestalt weiterzubilden, daß nicht nur eine Justage sondern auch ein Schneidwellenwechsel vereinfacht durchführbar ist.

Diese Aufgabe wird erfindungsgemäß durch die Merkmale des Anspruchs 1 gelöst.

Bei der erfindungsgemäßen Zerkleinerungsmaschine sind die Stirnteile geteilt ausgebildet und bestehen aus einem oberen Stimteilelement und einem unteren Stirnteilelement. Die Lager der zumindest einen Schneidwelle sind beim Gegenstand der Erfindung in den Stirnteilen gehalten; diese Lager werden auch als interne Lager bezeichnet. Jedes Lager ist durch die beiden Stimteilelemente eines Stirnteiles eingefaßt. Zumindest das obere Stirnteilelement eines jeden Stirnteiles des Schneidwerksrahmens ist lösbar an den angrenzenden Seitenteilen befestigt, wobei dieses stirnseitig an die beiden angrenzenden Seitenteile grenzt. Die eingesetzten Befestigungsmittel zum Befestigen des Stimteilelementes an den Seitenteilen greifen stimseitig in die Seitenteile. Die Stirnseite der Seitenteile kann auch durch einen Flansch verbreitert sein. Die beiden oberen Stirnteilelemente können somit unabhängig von dem unteren Stirnteilelement von dem Schneidwerksrahmen, ohne diesen destabilisieren oder dejustieren zu müssen, entfernt werden. Die Aufnahme der Lager zwischen den beiden Stirnteilelementen hat auch zur Folge, daß bereits nach einem Entfernen der oberen Stimteilelemente die zumindest eine Schneidwerkswelle ohne weiteres aus dem Schneidwerksrahmen herausgehoben werden kann. Die Möglichkeit des Entfernens der oberen Stirnteilelemente des Schneidwerksrahmens gestattet ebenfalls eine besonders gute stirnseitige Zugänglichkeit des Schneidwerkrahmens, insbesondere der unteren Lagerteile, wenn die zumindest eine Schneidwelle ausgebaut ist. Das untere Stirnteilelement jeder Stirnseite verbleibt verbunden mit den Seitenteilen des Schneidwerksrahmens, so daß dieser seine einmal eingerichtete Justage auch bei einem Entfernen des oberen Stirnteilelementes beibehält.

Das obere Stirnteilelement kann beispielsweise durch Befestigungsschrauben an den Stirnseiten der angrenzenden Seitenteile befestigt sein. Das untere Stirnteilelement kann, wenn gewünscht, einteilig mit den Seitenteilen oder auch wie das obere Stirnteilelement mit diesen verschraubt sein. Da durch das Entfernen der oberen Stirnteilelemente nicht nur der Schneidwerksrahmen zum Herausnehmen der zumindest einen Schneidwelle geöffnet ist, sondern da zwischen den beiden Stirnteilelementen auch die Lager eingefaßt gehalten sind, brauchen bei einem Schneidwellenwechsel oder bei einer Schneidwellendemontage lediglich die beiden oberen Stirnteilelemente ausgebaut zu werden. Die Zeitspanne, in der eine solche Zerkleinerungsmaschine bei einem Wechsel der Schneidwellen nicht arbeiten kann, ist daher auf die alleinig zum Auswechseln der Schneidwellen benötigte Zeit reduziert.

Die beiden gegenüberliegenden oberen Stirnteilelemente dienen zum Halten der Schneidwellen mit ihren Lagern in ihren bestimmungsgemäßen Sitz. Aus diesem Grunde ist es zweckmäßig, die Stirnteilelemente jeweils als Jochplatten auszubilden, die gemeinsam die Außenseite des oder der Lager einer oder mehrerer Schneidwellen einfassen.

Zur zusätzlichen Befestigung der beiden Stirnteilelemente untereinander kann vorgesehen sein, daß diese durch eine eigene Verschraubung miteinander verbunden sind.

Nachfolgend wird die Erfindung anhand von zwei Ausführungsbeispielen unter Bezugnahme auf die beigefügten Figuren erläutert. Es zeigen:
- **Fig. 1:**: Eine zum Teil geschnittene Draufsicht auf eine Zerkleinerungsmaschine mit zwei gegensinnig angetriebenen Schneidwellen,
- **Fig. 2:**: Einen Schnitt durch die Zerkleinerungsmaschine der Figur 1 entlang der Linie A-B,
- **Fig. 3:**: Einen Schnitt durch die Zerkleinerungsmaschine der Figur 1 entlang der Linie C-D,
- **Fig. 4:**: Eine zum Teil geschnittene Seitenansicht der Zerkleinerungsmaschine der Figur 1 mit den demontierten oberen Jochplatten und
- **Fig. 5:**: Einen Schnitt entsprechend demjenigen der Figur 2 durch eine weitere Zerkleinerungsmaschine.

Eine Zerkleinerungsmaschine 1 umfaßt einen Schneidwerksrahmen 2, der aus zwei gegenüberliegenden Seitenteilen 3, 4 und zwei gegenüberliegenden, die beiden Seitenteile 3, 4 stirnseitig miteinander verbindenden Stirnteilen 5, 6 besteht. Jedes Stirnteil 5, 6 besteht, wie aus der Darstellung der Figur 2 zeigend das Stirnteil 6 ersichtlich, aus zwei Jochplatten 7, 8. Die Jochplatten 7, 8 sind durch oberseitig eingreifende Befestigungsschrauben B_{J} miteinander verschraubt. Die Jochplatten 7, 8 sind mit den Seitenteilen 3, 4 in einer solchen Art und Weise verschraubt, daß die für diesen Zweck eingesetzten Befestigungsschrauben B_{S} randlich die Jochplatten 7, 8 durchgreifen und in stirnseitig in die Seitenteile 3, 4 eingebrachte Befestigungsbohrungen eingreifen. Eine Befestigung der Jochplatten 7, 8 und entsprechend auch eine Demontage derselben mit bzw. von den Seitenteilen 3, 4 erfolgt somit stirnseitig (vgl. insbesondere Figuren 1 und 4).

Die Stirnteile 5, 6 dienen zum Halten der Lager L von zwei Schneidwellen 9, 10, die jeweils mit einer Vielzahl von Schneidscheiben S bestückt sind. Die Schneidscheiben S der beiden Schneidwellen 9, 10 sind versetzt und mit einem nur wenige 1/10 mm messenden Schnittspalt zueinander angeordnet. Die versetzte Anordnung der Schneidscheiben S ist Figur 1 und auch Figur 3 entnehmbar. Zum Einfassen der Schneidwellen 9, 10 mit ihren Lagern L weisen die Jochplatten 7, 8 jeweils zwei halbkreisförmige Ausnehmungen auf, die eine kreisförmige Aufnahme bei den zusammengesetzten Jochplatten 7, 8 definieren (vgl. Figur 2).

Innenseitig ist jedes Stimteil 5, 6 durch eine Verschleißschutzplatte 11, 12 geschützt, die jeweils aus einer Grundplatte 13 und einer Hartstahlauflageplatte 14 besteht. Die Verschleißschutzplatten 11, 12 dienen zum Schutz sowohl der Stirnteile 5, 6 als auch der Lager L vor Beschädigungen beim Betrieb der Zerkleinerungsmaschine 1.

Angetrieben sind die beiden Schneidwellen 9, 10 durch jeweils schematisiert dargestellte Antriebseinheiten 15, 16, wobei die Antriebseinheit 15 zum Antreiben der Schneidwelle 9 und die Antriebseinheit 16 zum Antreiben der Schneidwelle 10 vorgesehen sind.

Aus der Seitenansicht der Figur 4, bei der die oberen Stimteilelemente 8 entfernt sind, sind die nunmehr freiliegenden Stirnseiten ST erkennbar. Ferner wird aus dieser Abbildung die Befestigung der unteren Stirnteilelemente 7, 7' mittels der Befestigungsschrauben B_{S}, die ihrerseits in die Stirnseiten ST der Seitenteile 4, 5 eingreifen, deutlich. Entsprechend sind ebenfalls die oberen Stimteilelemente 8 befestigt. Die Stirnseiten ST der Seitenteile 4, 5 sind durch einen Flansch F verbreitert, wie dies auch aus Figur 1 deutlich wird.
Bei dem in Figur 5 gezeigten Ausführungsbeispiel sind die Lager der Schneidwellen 9, 10 im Gegensatz zu dem Ausführungsbeispiel der Figuren 1 bis 4 nicht durch entsprechende Halteringe auf der Außenseite der Stirnteile 5, 6 befestigt. Bei diesem Ausführungsbeispiel sind die Lager durch eine Klemmung zwischen den beiden Stirnteilelementen 7a, 8a eines jeden Stirnteils gehalten, wobei lediglich ein Stirnteil 6a gezeigt ist. Zu diesem Zweck weist die durch die aneinandergrenzenden Stirnteilelemente 7a, 8a gebildete Lageraufnahme 17 eine umlaufende Nut 18 (in Figur 5 gestrichelt dargestellt), in die ein umfänglich von einem Lager abragender Steg eingreift. Der Steg der Lager weist eine leichte Fase auf, um die Klemmwirkung des Steges innerhalb der umlaufenden Nut 18 zu begünstigen.

Um eine Verdrehsicherung der Lager zu erreichen, können diese einen Drehsicherungsnocken tragen, der in eine entsprechende Ausnehmung eines der beiden Stirnteilelemente 7a, 8a eingreift. Eine Verdrehsicherung der Lager kann beispielsweise auch durch die in Figur 2 gezeigte Ausgestaltung realisiert sein, bei der die beiden Montageringe zum Halten der Lager L mit einer gebrochenen geraden Seite unmittelbar aneinandergrenzen.

Der Schneidwerksrahmen 2 wird bei einer ersten Inbetriebnahme der Zerkleinerungsmaschine unter anderem durch entsprechendes Verschrauben der Jochplatten 7, 8 bzw. 7a, 8a mit den Seitenteilen 3, 4 eingerichtet und justiert. Diese Einrichtung und Justage bleibt auch dann erhalten, wenn die jeweilig obere Jochplatte 8 bzw. 8a der beiden gegenüberliegenden Stirnteile 5, 6 bzw. 6a durch Lösen der Befestigungsschrauben B_{S} entfernt wird. Selbst bei demontierten oberen Jochplatten 8 bzw. 8a bleibt der Schneidwerksrahmen 2 in seiner eingerichteten und justierten Anordnung, da durch die unteren Jochplatten 7, 7' bzw. 7a im Gegensatz zum vorbekannten Stand der Technik der Schneidwerksrahmen 2 diesbezüglich insgesamt nicht verändert wird. Folglich braucht der Schneidwerksrahmen 2 nach einer erneuten Montage der beiden oberen Jochplatten 8 bzw. 8a weder neu eingerichtet noch justiert zu werden.

Aus der Beschreibung der Erfindung wird deutlich, daß ein Schneidwellenwechsel bei der erfindungsgemäßen Zerkleinerungsmaschine infolge der stimseitigen Befestigung der oberen Jochplatten ohne eine Beeinträchtigung der Justage des Schneidwerksrahmens vorgenommen werden kann und daß sich aus diesem Grunde die Wechselzeit auf diejenige Zeit reduziert, die alleinig zum Auswechseln der Schneidwellen benötigt wird. Insbesondere bei Zerkleinerungsmaschinen, die im Dauerbetrieb eingesetzt sind, hat diese durch Einsparen einer erneuten Justage des Schneidwerksrahmens bedingte Zeitersparnis nicht unerhebliche Vorteile zur Folge.

### Zusammenstellung der Bezugszeichen

- 1: Zerkleinerungsmaschine
- 2: Schneidwerksrahmen
- 3: Seitenteil
- 4: Seitenteil
- 5: Stimteil
- 6: Stirnteil
- 7, 7': Jochplatte
- 8: Jochplatte
- 9: Schneidwelle
- 10: Schneidwelle
- 11: Verschleißschutzplatte
- 12: Verschleißschutzplatte
- 13: Grundplatte
- 14: Hartstahlauflageplatte
- 15: Antriebseinheit
- 16: Antriebseinheit
- 17: Lageraufnahme
- 18: Nut

- B_{J}: Befestigungsschraube
- B_{S}: Befestigungsschraube
- F: Flansch
- S: Schneidscheibe
- ST: Stirnseite
- L: Lager

## Patentansprüche

1. Zerkleinerungsmaschine mit zumindest einer in einem ausgesteiften Schneidwerksrahmen (2) gelagerten, eine Vielzahl von Schneidscheiben (5) tragenden, motorisch angetriebenen Schneidwelle (9), deren Schneidscheiben (S) zum Zerkleinern eines Gutes mit einem weiteren Werkzeug (10) zusammenwirken, wobei der Schneidwerksrahmen (2) im wesentlichen aus zwei gegenüberliegenden, sich parallel zur Schneidwelle (9) erstreckenden Seitenteilen (3, 4) und zwei, die Seitenteile (3, 4) miteinander verbindenden Stirnteilen (5, 6, 6a) besteht, **dadurch gekennzeichnet, daß**
- die Stirnteile (5, 6, 6a) geteilt ausgebildet sind und aus einem oberen Stirnteilelement (8, 8a) und einem unteren Stimteilelement (7, 7', 7a) bestehen,
- die Lager (L) der zumindest einen Schneidwelle (9) durch die Stirnteile (5, 6, 6a) gehalten sind, wobei jeweils ein Lager (L) durch die beiden Stirnteilelemente (7, 7', 8; 7a, 8a) eines Stirnteils (5, 6, 6a) eingefaßt ist, und
- das obere Stimteilelement (8, 8a) jeder Stirnseite (5, 6, 6a) an den Stirnseiten (ST) der angrenzenden Seitenteile (3, 4) durch stirnseitig bezüglich der angrenzenden Seitenteile (3, 4) angreifende Befestigungsmittel (B_{S}) lösbar befestigt ist, so daß zum Herausnehmen der zumindest einen Schneidwelle (9) aus dem Schneidwerksrahmen (2) die oberen Stirnteilelemente (8, 8a) ohne eine Dejustage des Schneidwerksrahmens (2) von dem Schneidwerksrahmen (2) demontierbar sind.

2. Zerkleinerungsmaschine nach Anspruch 1, **dadurch gekennzeichnet, daß** die Stimteilelemente als Jochplatten (7, 7', 8, 7a, 8a) ausgebildet sind.

3. Zerkleinerungsmaschine nach Anspruch 1 oder 2, **dadurch gekennzeichnet, daß** das obere Stimteilelement (8, 8a) mit den angrenzenden Seitenteilen (3, 4) verschraubt, ggf. zusätzlich verstiftet ist.

4. Zerkleinerungsmaschine nach einem der Ansprüche 1 bis 3, **dadurch gekennzeichnet, daß** das untere Stirnteilelement (7, 7', 7a) mit dem angrenzenden Seitenteilen (3, 4) stirnseitig verschraubt ist.

5. Zerkleinerungsmaschine nach einem der Ansprüche 1 bis 4, **dadurch gekennzeichnet, daß** das obere Stirnteilelement (8) zusätzlich mit dem unteren Stirnteilelement (7, 7') verschraubt ist.

6. Zerkleinerungsmaschine nach einem der Ansprüche 1 bis 5, **dadurch gekennzeichnet, daß** die Lager (L) der zumindest einen Schneidwelle (9) zwischen den beiden Stirnteilelementen (7a, 8a) durch eine Klemmung fixiert sind.

7. Zerkleinerungsmaschine nach einem der Ansprüche 1 bis 6, **dadurch gekennzeichnet, daß** an den Stirnsteilelementen (7, 7', 8) innenseitig angeordnete Verschleißschutzplatten (11, 12) , etwa zweigeteilte, bestehend aus einer Grundplatte (13) und einer vor dieser angeordneten Hartstahlauflageplatte (14), befestigt sind.

## Claims

1. Comminuting machine having at least one motor-driven cutter shaft (9) mounted in a stiffened cutting tool frame (2) and bearing a large number of cutting discs (5) which cooperate with a further tool (10) to comminute goods, the frame (2) comprising essentially two opposite side sections (3, 4) which extend parallel to the cutter shaft (9) and two end sections (5, 6, 6a) which connect the side sections (3, 4) to one another, **characterised in that**
- the end sections (5, 6, 6a) are configured divided and comprise an upper end section element (8, 8a) and a lower end section element (7, 7', 7a),
- the bearings (L) of the at least one cutter shaft (9) are held by the end sections (5, 6, 6a), respectively one bearing (L) being enclosed by the two end section elements (7, 7', 8; 7a, 8a) of an end section (5, 6, 6a), and
- the upper end section element (8, 8a) of each end face (5, 6, 6a) being secured in a detachable manner to the end faces (ST) of the adjacent side sections (3, 4) by securing means (B_{S}) which engage on the end face in respect of the adjacent side sections, so that for removing the at least one cutter shaft (9) from the cutting tool frame (2), the upper end section elements (8, 8a) can be dismantled from the frame, without misalignment of the frame (2).

2. Comminuting machine according to claim 1, **characterised in that** the end section elements are configured as yoke plates (7, 7', 8, 7a, 8a).

3. Comminuting machine according to claim 1 or 2, **characterised in that** the upper end section element (8, 8a) is screwed, if necessary also pinned, to the adjacent side sections (3, 4).

4. Comminuting machine according to one of claims 1 to 3, **characterised in that** the lower end section element (7, 7', 7a) is screwed to the adjacent side sections (3, 4) on the end face.

5. Comminuting machine according to one of claims 1 to 4, **characterised in that** the upper end section element (8) is additionally screwed to the lower end section element (7, 7').

6. Comminuting machine according to one of claims 1 to 5, **characterised in that** the bearings (L) of the at least one cutter shaft (9) are fixed between the two end section elements (7a, 8a) by a clamp.

7. Comminuting machine according to one of claims 1 to 6, **characterised in that** wearing protection plates (11, 12) are secured to the end section elements (7, 7', 8), said plates being disposed on the inner side, divided into two and comprising a base plate (13) and a hard-steel cover plate (14) disposed in front of said base plate.

## Revendications

1. Machine de broyage avec au moins un axe de coupe (9) entraîné par un moteur, portant une multitude de lames (S), logé dans un châssis du bloc de coupe (2) rigidifié et dont les lames (S) agissent conjointement avec un autre outil (10) afin de broyer la matière sachant que le châssis du bloc de coupe (2) est essentiellement constitué de deux pièces latérales (3, 4) se faisant face, disposées parallèlement à l'axe de coupe (9) et de deux pièces frontales (5, 6, 6a) reliant entre elles les deux pièces latérales (3, 4), **caractérisée en ce que** :
- les pièces frontales (5, 6, 6a) sont divisées en deux et formées d'un élément frontal supérieur (8, 8a) et d'un élément frontal inférieur (7, 7', 7a),
- les paliers (L) d'au moins un axe de coupe (9) sont maintenus par les pièces frontales (5, 6, 6a) sachant qu'un palier (L) est enserré par les deux éléments frontaux (7, 7', 8 ; 7a, 8a) d'une pièce frontale (5, 6, 6a) et que
- l'élément frontal supérieur (8, 8a) de chaque pièce frontale (5, 6, 6a) est fixé de manière amovible aux côtés frontaux (ST) des pièces latérales contiguës (3, 4) par des moyens de fixation (B_{S}) engagés du côté frontal par rapport aux pièces latérales (3, 4) contiguës, de telle sorte qu'il suffit, pour retirer au moins un axe de coupe (9) du châssis du bloc de coupe (2), de démonter les éléments frontaux supérieurs (8, 8a) du châssis du bloc de coupe (2) sans provoquer de déréglage du châssis du bloc de coupe (2).

2. Machine de broyage selon la revendication 1, **caractérisée en ce que** les éléments frontaux sont conçus en tant que plaques de culasse (7, 7', 8, 7a, 8a).

3. Machine de broyage selon la revendication 1 ou 2, **caractérisée en ce que** l'élément frontal supérieur (8, 8a) est vissé aux pièces latérales (3, 4) contiguës et fait éventuellement l'objet d'une solidarisation supplémentaire par goupilles.

4. Machine de broyage selon l'une des revendications 1 à 3 **caractérisée en ce que** l'élément frontal inférieur (7, 7', 7a) est vissé du côté frontal avec les pièces latérales (3, 4) contiguës.

5. Machine de broyage selon l'une des revendications 1 à 4 **caractérisée en ce que** l'élément frontal supérieur (8) est en outre vissé à un élément frontal inférieur (7, 7').

6. Machine de broyage selon l'une des revendications 1 à 5, **caractérisée en ce que** les paliers (L) d'au moins un axe de coupe (9) sont fixés entre les deux éléments frontaux (7a, 8a) par serrage.

7. Machine de broyage selon l'une des revendications 1 à 6, **caractérisée en ce que** des plaques anti-usure (11, 12), par exemple en deux parties, comprenant une plaque de base (13) et une plaque support en acier dur (14) placée devant la précédente, sont fixées du côté intérieur sur les éléments frontaux (7, 7', 8).
